# EUROPÄISCHE PATENTSCHRIFT

(11) **EP 3 244 150 B1**
(45) Veröffentlichungstag und Bekanntmachung des Hinweises auf die Patenterteilung: **12.06.2019**
(21) Anmeldenummer: 17165181.3
(22) Anmeldetag: 06.04.2017
(51) Int. Cl.: F26B 13/16, F26B 21/02, F26B 21/10

(54) **TROCKNER FÜR EINE TEXTILE WARENBAHN MIT EINER EINRICHTUNG ZUM ENERGIEMINIMALEN BETRIEB UND VERFAHREN HIERZU**
DRYER FOR WEB OF TEXTILE FABRIC WITH A DEVICE FOR OPERATION USING MINIMAL ENERGY AND METHOD FOR SAME
SÉCHOIR POUR UNE BANDE TEXTILE À L'AIDE D'UN DISPOSITIF DE FONCTIONNEMENT À ÉNERGIE MINIMAL ET PROCÉDÉ ASSOCIÉ

(30) Priorität: 13.05.2016 DE 102016108863
(43) Veröffentlichungstag der Anmeldung: 15.11.2017
(73) Patentinhaber: Trützschler GmbH & Co. KG, 41199 Mönchengladbach (DE)
(72) Erfinder: Böhn, Markus, 63512 Hainburg (DE)

(56) Entgegenhaltungen:
- DE-A1- 4 325 915
- DE-B4-102012 109 878
- US-A- 3 510 955
- US-A- 5 465 504
- US-A- 5 937 538
- US-A1- 2015 198 368

## Beschreibung

Die vorliegende Erfindung betrifft einen Trockner für eine textile Warenbahn mit zumindest einem Trocknerraum, in dem wenigstens eine luftdurchlässige Trommel drehbar angeordnet ist, die von der Warenbahn teilweise umschlingbar ist und wobei die Warenbahn mit erwärmter Trocknungsluft durchströmbar ist, und wobei ein Ventilator vorgesehen ist, mit dem aus einer Öffnung der Trommel feuchte Trocknungsluft aus der Innenseite der Trommel absaugbar und eine Umwälzung der Trocknungsluft zurück in den Trocknerraum bildbar ist, und wobei eine Wärmezufuhr eingerichtet ist, mit der der Trocknungsluft Wärme zuführbar ist.

Die DE 10 2012 109 878 B4 offenbart einen Trockner für eine textile Warenbahn mit einem Trocknerraum, in dem mehrere luftdurchlässige Trommeln drehbar angeordnet sind, die von der Warenbahn teilweise umschlingbar sind und wobei die Warenbahn mit erwärmter Trocknungsluft durchströmt wird. Weiterhin ist jeder Trommel ein Ventilator zugeordnet, mit dem aus einer Öffnung der Trommel feuchte Trocknungsluft aus der Innenseite der Trommel absaugbar und eine Umwälzung der Trocknungsluft zurück in den Trocknerraum bildbar ist und wobei eine Wärmezufuhr eingerichtet ist, mit der der Trocknungsluft Wärme zuführbar ist.

Die DE 4325915 A1 offenbart einen Trommeltrockner, bei dem im Bereich des Umlaufendes der Warenbahn um die Trommel mehrere Temperatursensoren angeordnet sind, um indirekt auf die Restfeuchtigkeit der Warenbahn zu schließen.

Die US 2015/0198368 A1 beschreibt einen Trommeltrockner für eine Warenbahn, dem eine weitere Trocknungseinrichtung vorgelagert ist. Die vorgelagerte Trocknungseinrichtung ist nach der Absaugung einer Wasserstrahlverfestigungsanlage angeordnet, aus der die Warenbahn mit einer hohen Feuchtigkeit herausläuft. Die Warenbahn läuft erst durch diese vorgelagerte Trocknungseinrichtung, dann um den Trommeltrockner. Die mit hoher Feuchtigkeit gesättigte Abluft aus dem Trommeltrockner durchströmt in der vorgelagerten Trocknungseinrichtung die Warenbahn, wobei Wasser in der Trocknungseinrichtung ausgeschieden wird. Die Feuchtemessung findet hinter der Trocknungseinrichtung in der abgezogenen Luft ab.

Zum Wärmeeintrag, der zur Aufheizung der Trocknungsluft notwendig ist, dienen Heizelemente, die im Heizungs- und Ventilatorraum angeordnet sind. Die Heizelemente sind derart angeordnet, dass diese vom Luftstrom der vom Ventilator radial oder tangential abströmenden Trocknungsluft umströmt werden. Sind beispielsweise drei Trommeln vorgesehen, um die die textile Warenbahn nacheinander herumgeführt wird, so sind auch drei wenigstens teilweise voneinander getrennte Trocknungsluft-Kreisläufe vorgesehen, und jeder Trocknungsluft-Kreislauf wird durch einen zugeordneten Ventilator erzeugt. Dabei werden auch jedem Trocknungsluft-Kreislauf eigene Heizelemente zugeordnet, sodass die Wärmezufuhr in jeden Trocknungsluft-Kreislauf separat erfolgt.

Läuft die textile Warenbahn über eine Einlaufwalze ein und umschlingt nacheinander die Trommeln, so erfolgt die Trocknung der textilen Warenbahn schrittweise nacheinander. Der Entzug der Feuchtigkeit der textilen Warenbahn erfolgt dabei nicht in jedem Trocknerraum gleichmäßig und mit einem konstanten Trocknungsgradienten, vielmehr durchläuft die textile Warenbahn mit mehreren Trocknerräumen eine Trocknungskaskade, und der Trocknungsgrad der textilen Warenbahn, die den Trockner über eine Auslaufwalze wieder verlässt, sollte eine geforderte Restfeuchte aufweisen. Die Trocknung erfolgt dabei idealerweise mit einem minimalen Energieeintrag in den Trockner, sodass beispielsweise eine Restfeuchte von 8 % in der textilen Warenbahn beim Verlassen des Trockners vorliegt, und sodass der Energieeintrag über die Wärmezufuhr und über den Betrieb des Ventilators für den gesamten Trockner minimal sein sollte.

Um einen Trockner energieminimal zu betreiben, muss dieser mit verschiedenen Parametereinstellungen für einzelne Qualitäten und Anfangsfeuchtigkeiten der textilen Warenbahn betrieben werden, und der Energieverbrauch muss zur Erzielung einer geforderten Restfeuchte ermittelt werden. Bekannt sind Trockner mit mehreren Trommeln, bei denen allerdings nur für den gesamten Trockner die Trocknungsleistung bestimmt werden kann. Diese Bestimmung erfolgt durch eine Messung der Anfangsfeuchte der Warenbahn beim Eintritt in den Trockner und durch eine Messung der Endfeuchte der Warenbahn beim Austritt aus dem Trockner.

Bekannte Messungen der Warentemperatur, insbesondere der Kühlgrenztemperatur, sind für einen Trommeltrockner ungeeignet, da die Temperaturmessung in der Regel berührungslos erfolgt und vorwiegend die Temperatur der Trommel selbst gemessen wird und nicht die Temperatur der Warenbahn. Der Grund dafür liegt darin, dass in der Regel die Masse der Ware im Vergleich zur Masse der Trommel um ein Vielfaches geringer ist. Folglich erfolgt eher eine Messung der Temperatur der Manteloberfläche der Trommel und nicht eine Messung der Temperatur der textilen Warenbahn.

Zur Verringerung des Energieeintrags pro Masse an zu trocknender textiler Ware sind Einrichtungen zur Wärmerückgewinnung bekannt, durch die ein Teil des Energieverlustes durch die heiße Abluft dem Trocknungsprozess wieder zuführbar ist, wie in der DE 10 2012 109 878 B4 beschrieben. Die Einrichtung zur Wärmerückgewinnung ermöglicht dabei jedoch keine Optimierung des Feuchteklimas in den Trocknerräumen derart, dass eine weitere Energiereduktion zum Betrieb des Trocknungsprozesses möglich wird.

Aufgabe der Erfindung ist die Weiterbildung eines Trockners zur Trocknung einer textilen Warenbahn und die Weiterbildung eines Verfahrens zum Betrieb eines solchen Trockners, wobei der Trockner und das Verfahren eine Trocknung der textilen Warenbahn mit einem möglichst minimalen Energieeinsatz ermöglichen sollen.

Die Erfindung schließt die technische Lehre ein, dass in oder stromabwärts hinter der Öffnung der Trommel ein Feuchtemesselement angeordnet ist, mit dem der Feuchtegrad der aus der Innenseite abgesaugten Trocknungsluft messbar ist, und erfindungsgemäß weist der Trockner eine Steuerung auf, die dazu ausgebildet ist, wenigstens die Wärmezufuhr in Abhängigkeit des gemessenen Feuchtegrades der aus der Innenseite abgesaugten Trocknungsluft zu steuern.

Kerngedanke der Erfindung ist die Optimierung des Trocknungsprozesses, bei der eine Beurteilung des Trocknungsgrades in jeder Trocknungszone des Trockners zugrunde gelegt wird, wobei jede Trocknungszone durch einen separaten Trocknerraum gebildet wird. Die erfindungsgemäße Vorgehensweise ist dabei die Weiterbildung eines Trockners mit wenigstens einem Feuchtemesselement, das den Feuchtegrad der aus der Innenseite der Trommel abgesaugten Trocknungsluft misst, nachdem die textile Warenbahn von der Trocknungsluft durchströmt wurde. Auf Basis der geforderten Restfeuchte der textilen Warenbahn beim Verlassen des Trockners werden folglich die Trocknungsleistung für jeden einzelnen Trocknungsraum beurteilt und optimiert. Hierfür dient erfindungsgemäß die Steuerung, die dazu ausgebildet ist, die Wärmezufuhr in Abhängigkeit des gemessenen Feuchtegrades der aus der Innenseite abgesaugten Trocknungsluft zu steuern. Weiterführend ist die Steuerung auch dazu ausgeführt, die elektrische Leistung des Ventilators zu steuern, welcher ebenfalls einen Verbraucher darstellt.

Damit die spezifische Verdampfungsleistung bezogen auf die Durchströmgeschwindigkeit der Trocknungsluft durch die textile Warenbahn bestimmt werden kann, ist zusätzlich zur Feuchtemessung in oder hinter der Öffnung der Trommel in Richtung zum Ventilator ein Strömungsmesselement vorgesehen, das die Strömungsgeschwindigkeit misst und welches Messsignal an die Steuerung übermittelt wird.

Eine vorteilhafte Weiterbildung des Trockners sieht vor, dass dieser mehrere Trommeln mit mehreren den Trommeln zugeordneten Ventilatoren aufweist, wobei in den Öffnungen der Trommeln jeweils ein Feuchtemesselement angeordnet ist, und wobei die Steuerung dazu ausgebildet ist, wenigstens die Wärmezufuhr an die jeweils umgewälzte Trocknungsluft in Abhängigkeit des jeweils gemessenen Feuchtegrades der Trocknungsluft aus den Trommeln zu steuern. Die Wärmezufuhr wird dabei durch Heizelemente, durch den Trocknungsräumen zugeordneten Heißgaszufuhreinrichtungen oder dergleichen gebildet, und erfindungsgemäß wird die Steuerung dazu weitergebildet, die einzelnen Heizleistungen der jeweiligen Wärmezufuhr an die Trocknerräume zueinander verschieden einzustellen. Dazu wird jeder Heizleistung der gemessene Feuchtewert zugrunde gelegt, wobei unter Berücksichtigung weiterer Messdaten durch die Steuerung eine optimale Wärmeinbringung berechnet wird, sodass schließlich unter minimalem Energieeinsatz die geforderte Restfeuchte der textilen Warenbahn erreicht wird, mit der diese den Trockner verlässt. Mit Bezug auf eine Gesamt-Heizleistung des Trockners wird somit beispielsweise im ersten Trocknerraum ein höherer Prozentsatz einer Teil-Heizleistung eingebracht, und für den mittleren und den hinteren Trocknerraum herrschen geringere Teil-Heizleistungen vor. Folglich muss durch Anwendung eines entsprechenden Algorithmus die Steuerung die jeweilige Heizleistung der Wärmezufuhren anpassen, wobei die Anpassung vorzugsweise auch über einen kontinuierlichen Trocknungsprozess veränderlich ist. Insbesondere erfolgt die Anpassung auch an die textile Warenbahn, sodass die Textilart, die Qualität, die Eingangsfeuchte und dergleichen der textilen Warenbahn dem Steuerungsprozess zur Einbringung unterschiedlicher Energieeinträge in die Trocknerräume zugrunde gelegt werden.

Mit weiterem Vorteil weist der Trockner wenigstens eine Zwischenkammer auf, die der Trommel zugeordnet ist oder die jeweils den Trommeln zugeordnet sind und in die aus der Innenseite der Trommel beziehungsweise den Trommeln abgesaugte Trocknungsluft einströmbar ist, wobei das Feuchtemesselement hinter der Öffnung in der Zwischenkammer angeordnet ist. Sind mehrere Zwischenkammern vorgesehen, so ist vor oder in jeder Zwischenkammer ein Feuchtemesselement hinter der Öffnung angeordnet. Die Zwischenkammern dienen dabei insbesondere zur Abzweigung der Abluft aus der jeweiligen Trocknungsluft und/oder zur Einspeisung von Zuluft durch eine Zulufteinrichtung.

Mit weiterem Vorteil weist der Trockner eine Ablufteinrichtung zur Abzweigung einer Abluft aus der feuchten Trocknungsluft auf, wobei in der Ablufteinrichtung ein Feuchtemesselement angeordnet ist. Der Messwert der Luftfeuchte in der Ablufteinrichtung wird dabei ebenfalls der Steuerung bereitgestellt.

Auch ist es denkbar, dass in dem Trocknerraum oder in den Trocknerräumen oder in der Zwischenkammer oder in den Zwischenkammern beziehungsweise jeweils ein Temperaturmesselement angeordnet ist, das zur Ausgabe eines Temperaturwertes an die Steuerung eingerichtet ist.

Beispielsweise weist die Steuerung ein Energiemodul und ein Prozessmodul auf, wobei das Energiemodul zur Überwachung wenigstens der Wärmezufuhr und/oder des Ventilators ausgebildet ist, und wobei das Prozessmodul zur Überwachung des wenigstens einen Feuchtemesselementes und/oder des Temperaturmesselementes ausgebildet ist. Vorteilhafterweise ist die Steuerung derart weitergebildet, dass bei einer geforderten Restfeuchte der textilen Warenbahn bei Verlassen des Trockners die Wärmezufuhren und/oder die Ventilatoren der hintereinander von der textilen Warenbahn durchlaufenen Trocknungsräume mit jeweiligen Energieströmen so versorgt werden, dass ein minimaler Gesamtenergiebedarf erzielt wird.

Mit Vorteil ist in oder stromabwärts hinter der Öffnung ein Volumenstrommesselement angeordnet ist, mit dem der Volumenstrom der aus der Innenseite abgesaugten Trocknungsluft messbar ist. Das Volumenstrommesselement ist dabei vorteilhafterweise ebenfalls mit der Steuerung verbunden und ein Volumenstromsignal dient beispielsweise unterstützend zur Steuerung der Ventilatoren.

Eine weitere vorteilhafte Ausgestaltung des Trockners sieht vor, dass ein Volumenstrommesselement in der Zulufteinrichtung angeordnet ist, und ein weiteres Volumenstrommesselement ist in der Ablufteinrichtung angeordnet. Mittels der Erfassung der Volumenströme der Zuluft und der Abluft kann eine Regelung der Wärmerückgewinnung verbessert gesteuert werden, wobei die Abluft abhängig von der Restfeuchte der textilen Warenbahn eingeregelt wird, und wobei der Volumenstrom der Zuluft in Abhängigkeit des Volumenstroms der Abluft nachgeregelt wird.

Der Trockner weist mit weiterem Vorteil eine Wärmetauschereinrichtung auf, mit der Wärme der Abluft aus der Ablufteinrichtung an eine Zuluft einer Zulufteinrichtung übertragbar ist.

Die Erfindung richtet sich weiterhin auf ein Verfahren zum Betrieb eines Trockners für eine textile Warenbahn mit zumindest einem Trocknerraum, in den wenigstens eine luftdurchlässige Trommel drehbar angeordnet ist, die von der Warenbahn teilweise umschlungen wird und wobei die Warenbahn mit erwärmter Trocknungsluft durchströmt wird, und wobei ein Ventilator vorgesehen ist, mit dem aus einer Öffnung der Trommel feuchte Trocknungsluft aus der Innenseite der Trommel abgesaugt wird und eine Umwälzung der Trocknungsluft zurück in den Trocknerraum gebildet wird, und wobei eine Wärmezufuhr eingerichtet ist, mit der der Trocknungsluft Wärme zugeführt wird. Dabei sieht das Verfahren die folgenden Schritte vor: Bereitstellen eines Feuchtemesselementes in oder stromabwärts hinter der Öffnung; Messen des Feuchtegrades der aus der Innenseite abgesaugten Trocknungsluft und Steuerung wenigstens der Wärmezufuhr in Abhängigkeit des gemessenen Feuchtegrades der aus der Innenseite abgesaugten Trocknungsluft mit einer Steuerung. Weitere Merkmale und zugeordnete Vorteile, die in Zusammenhang mit dem erfindungsgemäßen Trockner vorstehend beschrieben sind, finden für das erfindungsgemäße Verfahren ebenfalls Anwendung.

Insbesondere weist die Steuerung ein Energiemodul und ein Prozessmodul auf, wobei mit dem Energiemodul wenigstens die Wärmezufuhr und der Ventilator überwacht und gesteuert wird, und wobei das Energiemodul mit dem Prozessmodul derart wechselwirkt, dass der Energiebedarf zum Betrieb des Trockners minimal wird, um eine geforderte Restfeuchte der textilen Warenbahn zu erzielen.

Weitere, die Erfindung verbessernde Maßnahmen werden nachstehend gemeinsam mit der Beschreibung eines bevorzugten Ausführungsbeispiels der Erfindung anhand der Figuren näher dargestellt. Es zeigen:
- Figur 1: eine perspektivische Ansicht eines Trockners, in der die Merkmale der Erfindung schematisch dargestellt sind,
- Figur 2: eine perspektivische Ansicht des Trockners mit einer detaillierteren Darstellung der Komponenten,
- Figur 3: eine Querschnittsansicht des Trockners durch einen Trocknerraum mit einer im Trocknerraum aufgenommenen Trommel,
- Figur 4: eine schematische Ansicht des Trockners mit einer Ablufteinrichtung und mit einer Zulufteinrichtung, wobei eine Wärmetauschereinrichtung zwischen der Ablufteinrichtung und der Zulufteinrichtung gezeigt ist und
- Figur 5: ein Diagramm, das die Steuerung mit dem Energiemodul und dem Prozessmodul zeigt, wobei die Überwachungs- und Steuerungsströme zwischen den Komponenten des Trockners und dem Energiemodul und dem Prozessmodul schematisch gezeigt sind.

Figur 1 zeigt in einer perspektivischen Ansicht einen Trockner 100 für eine textile Warenbahn 1, und der Trockner 100 verfügt über vier hintereinander liegende Trocknerräume 10, die die Warenbahn 1 nacheinander durchläuft.

Der Trockner 100 ist mit einem geschlossenen Gehäuse dargestellt, und über eine Ablufteinrichtung 19 wird feuchte Trocknungsluft in Form einer Abluft 20 dem Trockner 100 entzogen und über eine Zulufteinrichtung 21 wird trockene Zuluft 22 dem Trockner 100 zugeführt.

In schematischer Weise sind mehrere Feuchtemesselemente 16 angedeutet, wobei jedem der Trocknerräume 10 wenigstens ein Feuchtemesselement 16 zugeordnet ist. Weiterhin befindet sich ein Feuchtemesselement 26 in der Ablufteinrichtung 19, um den Feuchtegrad der abgezweigten feuchten Abluft 20 zu messen.

Figur 2 zeigt eine weitere perspektivische Ansicht des Trockners 100 zur Trocknung der textilen Warenbahn 1 mit beispielsweise drei Trocknerräumen 10, und die Ansicht zeigt die Ablufteinrichtung 19 zur Abführung der Abluft 20 und die Zulufteinrichtung 21 zur Zuführung der Zuluft 22. Durch die transparente Darstellung des Gehäuses werden die Trocknerräume 10 sichtbar, und in jedem der Trocknerräume 10 ist eine luftdurchlässige Trommel 11 drehbar aufgenommen, und die Trommeln 11 werden nacheinander von der textilen Warenbahn 1 teilweise umschlungen.

Um Trocknungsluft in die Trocknerräume 10 einzubringen, sind Vorräume 28 auf der Seite oberhalb und auf der Seite unterhalb der Trocknerräume 10 ausgebildet, und durch luftdurchlässige Siebdecken 29 gelangt die aufgeheizte Trocknungsluft gleichmäßig verteilt in die Trocknerräume 10.

In schematischer Weise sind in den unteren Vorräumen 28 Feuchtemesselemente 30 angeordnet, die zusätzlich zu den Feuchtemesselementen 16 gemäß Figur 1 die Feuchtigkeit der Trocknungsluft messen, die von den Vorräumen 28 in die Trocknerräume 10 durch die Siebdecken 29 hindurch einströmt. In nicht näher gezeigter Weise können weitere Feuchtemesselemente 30 in den oberseitigen Vorräumen 28 angeordnet sein.

Auf der Hinterseite der Trocknerräume 10 sind jeweilige Zwischenkammern 18 angeordnet, und aus der Innenseite 14 der jeweiligen Trommel 11 wird die Trocknungsluft in die Zwischenkammern 18 gesaugt, die die Warenbahn 1 durchströmt hat und eine entsprechende Feuchte aufweist. Eine Querschnittsansicht zeigt in Figur 3 den Aufbau des Trockners 100 im Bereich der Zwischenkammern 18.

Figur 3 zeigt in einer Querschnittsansicht einen Trocknerraum 10 mit den darüber und darunter liegenden Vorräumen 28 und den Siebdecken 29. Über eine Öffnung 13 ist die Innenseite 14 der Trommeln 11 mit der Zwischenkammer 18 verbunden, und mit dem Ventilator 12 auf der hinteren Seite der Zwischenkammer 18 wird die feuchte Trocknungsluft durch die Zwischenkammer 18 hindurch gesaugt und in einen Ventilatorraum 36 überführt.

In der Zwischenkammer 18 befindet sich das Feuchtemesselement 16, das unmittelbar angeströmt wird mit der Trocknungsluft, die aus der Innenseite 14 der Trommel 11 abgesaugt wird. Weiterhin befindet sich in der Zwischenkammer 18 ein Temperaturmesselement 23, mit dem die Temperatur der Trocknungsluft gemessen wird. Weiterhin befindet sich ebenfalls in der Zwischenkammer 18 ein Volumenstrommesselement 37, das den Volumenstrom der Trocknungsluft misst, wobei der Messwert ebenfalls von der in Figur 1 gezeigten Steuerung 17 erfasst wird.

In dem Ventilatorraum 36 sind Heizelemente zur Bildung einer Wärmezufuhr 15 angeordnet, über die die Trocknungsluft aufgeheizt wird.

Hinter der Schnittebene befindet sich die Zulufteinrichtung 21, über die Zuluft in die Zwischenkammer 18 eingeleitet wird.

Figur 4 zeigt die Darstellung des Trockners 100 in schematischer Weise mit vier Trocknerräumen 10 und mit vier Trommeln 11, die in den jeweiligen Trocknerräumen 10 angeordnet sind. In nicht näher gezeigter Weise sind jedem Trocknerraum 10 Wärmezufuhren zugeordnet, die mit der Steuerung 17 vorzugsweise auf unterschiedlichen Energieniveaus betrieben werden.

Die Darstellung zeigt die Ablufteinrichtung 19 zur Abführung der Abluft 20 aus dem Trockner 100 und es ist die Zulufteinrichtung 21 zur Zuführung der Zuluft 22 gezeigt. Beide Luftströme der Abluft 20 und der Zuluft 22 durchlaufen die Wärmetauschereinrichtung 27, sodass die warme Abluft 20 die kalte Zuluft 22 aufheizt. Zur Erzeugung der entsprechenden Luftströme dient ein Zuluftventilator 33 in der Zulufteinrichtung 21 und ein Abluftventilator 34 in der Ablufteinrichtung 19.

Zum erfindungsgemäßen Betrieb der Steuerung 17 dienen mehrere Messstellen zur Messung von physikalischen Größen der Luftströme, die zusätzlich eingerichtet sein können zu der erfindungsgemäßen Feuchtemessung mit den Feuchtemesselementen 16 im Trockner 100. So ist in der Ablufteinrichtung 19 ein Feuchtemesselement 26 zur Messung des Feuchtegrades der Abluft 20 eingerichtet, weiterhin befindet sich in der Ablufteinrichtung 19 ein Temperaturmesselement 31. In der Zulufteinrichtung 21 befindet sich ein weiteres Temperaturmesselement 32, wobei die jeweiligen Messelemente 26, 31 und 32 mit der Steuerung 17 elektrisch verbunden sind. Die Zulufteinrichtung 21 umfasst weiterhin eine Zuluftklappe 35, über die die Menge an zugeführter Zuluft 22 an den Trockner 100 eingestellt wird.

Das Ausführungsbeispiel weist weiterhin ein Volumenstrommesselement 38 in der Zulufteinrichtung 21 auf, und ein weiteres Volumenstrommesselement 39 ist in der Ablufteinrichtung 19 angeordnet. Mittels der Erfassung der Volumenströme der Zuluft 22 und der Abluft 20 kann eine Regelung der Wärmerückgewinnung verbessert gesteuert werden, wobei die Abluft 22 abhängig von der Restfeuchte der textilen Warenbahn eingeregelt wird, und wobei der Volumenstrom der Zuluft 22 in Abhängigkeit des Volumenstroms der Abluft 20 nachgeregelt wird.

Schließlich zeigt Figur 5 eine schematische Ansicht des Steuerungsaufbaus der Steuerung 17 in Wechselwirkung mit den Trocknerräumen 10 des Trockners 100, wobei beispielhaft vier Trocknerräume 10 dargestellt sind.

Die Steuerung 17 weist ein Energiemodul 24 und ein Prozessmodul 25 auf. Das Energiemodul 24 ist zur Überwachung wenigstens der Wärmezufuhr 15 und/oder des Ventilators 12 ausgebildet und das Prozessmodul 25 ist zur Überwachung des wenigstens einen Feuchtemesselementes 16 und/oder des Temperaturmesselementes 23 ausgebildet. Weiterhin überwacht das Prozessmodul 25 die Messwerte des Feuchtemesselementes 26 in der Abluft 20.

Mit der erfindungsgemäß ausgebildeten Steuerung 17 wird die Möglichkeit geschaffen, dass bei einer geforderten Restfeuchte der textilen Warenbahn 1 beim Durchlauf durch den Trockner 100 die Wärmezufuhren 15 und/oder die Ventilatoren 12 der hintereinander von der textilen Warenbahn durchlaufenen Trocknungsräume 10 mit jeweiligen Energieströmen so versorgt werden, dass ein minimaler Gesamtenergiebedarf erzielt wird. Somit wird mit dem Energiemodul 24 eine Ansteuerung der Wärmezufuhr 15 und auch des Ventilators 12 so vorgenommen, dass jeder Trocknerraum 10 mit einer nur minimal erforderlichen Energie versorgt wird, während ein idealer Trocknungsprozess erreicht wird, der für möglichst jeden Trocknerraum 10 eine Trocknungsluft mit wenigstens einem Anteil an überhitztem Dampf erzielt.

Bei Ausführung des Verfahrens zum Betrieb des Trockners 100 mit der Steuerung 17 auf vorstehend beschriebene Weise wird folglich ein sich selbst energieminimal einjustierender Trockner 100 geschaffen. Die Steuerung 17 des Trockners 100 sorgt dabei für einen minimalen Energiezustrom in die jeweiligen Trocknerräume 10, sodass zur Erzielung der geforderten Restfeuchte der textilen Warenbahn 1 der Energieverbrauch minimiert wird. Die jeweiligen Betriebszustände sind dabei abhängig von der Qualität und der Eingangsfeuchte der textilen Warenbahn, sodass beispielsweise über ein Bedienfeld des Trockners 100 Erfahrungswerte eingegeben werden können, welche Steuerungswerte zur Klimatisierung der einzelnen Trocknerräume 10 notwendig sind. Diese Werte hängen beispielsweise ab von der Qualität, der Dichte, des Flächengewichtes und der Dicke der textilen Warenbahn 10, wobei vorzugsweise auch die Eingangsfeuchte und Ausgangsfeuchte der textilen Warenbahn 10 als Eingangsgröße zur Programmierung der Steuerung 17 und zum Ablauf eines entsprechenden Trocknerprogramms des Trockners 100 berücksichtigt werden.

Die Erfindung beschränkt sich in ihrer Ausführung nicht auf das vorstehend angegebene bevorzugte Ausführungsbeispiel. Vielmehr ist eine Anzahl von Varianten denkbar, welche von der dargestellten Lösung auch bei grundsätzlich anders gearteten Ausführungen Gebrauch macht. Sämtliche aus den Ansprüchen, der Beschreibung oder den Zeichnungen hervorgehenden Merkmale und/oder Vorteile, konstruktiver Einzelheiten oder räumlicher Anordnungen, können sowohl für sich als auch in den verschiedensten Kombinationen erfindungswesentlich sein.

### Bezugszeichen

- 100: Trockner
- 1: textile Warenbahn
- 10: Trocknerraum
- 11: Trommel
- 12: Ventilator
- 13: Öffnung
- 14: Innenseite
- 15: Wärmezufuhr
- 16: Feuchtemesselement
- 17: Steuerung
- 18: Zwischenkammer
- 19: Ablufteinrichtung
- 20: Abluft
- 21: Zulufteinrichtung
- 22: Zuluft
- 23: Temperaturmesselement
- 24: Energiemodul
- 25: Prozessmodul
- 26: Feuchtemesselement
- 27: Wärmetauschereinrichtung
- 28: Vorraum
- 29: Siebdecke
- 30: Feuchtemesselement
- 31: Temperaturmesselement
- 32: Temperaturmesselement
- 33: Zuluftventilator
- 34: Abluftventilator
- 35: Zuluftklappe
- 36: Ventilatorraum
- 37: Volumenstrommesselement
- 38: Volumenstrommesselement
- 39: Volumenstrommesselement

## Patentansprüche

1. Trockner (100) für eine textile Warenbahn (1) mit zumindest einem Trocknerraum (10), in dem wenigstens eine luftdurchlässige Trommel (11) drehbar angeordnet ist, die von der Warenbahn (1) teilweise umschlingbar ist und wobei die Warenbahn (1) mit erwärmter Trocknungsluft durchströmbar ist, und wobei ein Ventilator (12) vorgesehen ist, mit dem aus einer Öffnung (13) der Trommel (11) feuchte Trocknungsluft aus der Innenseite (14) der Trommel (11) absaugbar und eine Umwälzung der Trocknungsluft zurück in den Trocknerraum (10) bildbar ist, und wobei eine Wärmezufuhr (15) eingerichtet ist, mit der der Trocknungsluft Wärme zuführbar ist, **dadurch gekennzeichnet, dass** in oder stromabwärts hinter der Öffnung (13) ein Feuchtemesselement (16) angeordnet ist, mit dem der Feuchtegrad der aus der Innenseite (14) abgesaugten Trocknungsluft messbar ist, und dass der Trockner (100) eine Steuerung (17) aufweist, die dazu ausgebildet ist, wenigstens die Wärmezufuhr (15) in Abhängigkeit des gemessenen Feuchtegrades der aus der Innenseite (14) abgesaugten Trocknungsluft zu steuern.

2. Trockner (100) nach Anspruch 1, **dadurch gekennzeichnet, dass** der Trockner (100) mehrere Trommeln (11) mit mehreren den Trommeln (11) zugeordneten Ventilatoren (12) aufweist, wobei in den Öffnungen (13) der Trommeln (11) jeweils ein Feuchtemesselement (16) angeordnet ist, und dass die Steuerung (17) dazu ausgebildet ist, wenigstens die Wärmezufuhr (15) an die jeweils umgewälzte Trocknungsluft in Abhängigkeit des jeweils gemessenen Feuchtegrades der Trocknungsluft aus den Trommeln (11) zu steuern.

3. Trockner (100) nach Anspruch 1 oder 2, **dadurch gekennzeichnet, dass** der Trockner (100) wenigstens eine Zwischenkammer (18) aufweist, die der Trommel (11) zugeordnet ist oder die jeweils den Trommeln (11) zugeordnet sind und in die die aus der Innenseite (14) der Trommel (11) abgesaugte Trocknungsluft einströmbar ist, wobei das Feuchtemesselement (16) hinter der Öffnung (13) in der Zwischenkammer (18) angeordnet ist.

4. Trockner (100) nach einem der Ansprüche 1 bis 3, **dadurch gekennzeichnet, dass** der Trockner (100) eine Ablufteinrichtung (19) zur Abzweigung einer Abluft (20) aus der feuchten Trocknungsluft aufweist, wobei in der Ablufteinrichtung (19) ein Feuchtemesselement (26) angeordnet ist.

5. Trockner (100) nach einem der vorgenannten Ansprüche, **dadurch gekennzeichnet, dass** in dem Trocknerraum/räumen (10) oder in der Zwischenkammer/kammern (18) ein bzw. jeweils ein Temperaturmesselement (23) angeordnet ist, das zur Ausgabe eines Temperaturwertes an die Steuerung (17) eingerichtet ist.

6. Trockner (100) nach einem der vorgenannten Ansprüche, **dadurch gekennzeichnet, dass** die Steuerung (17) ein Energiemodul (24) und ein Prozessmodul (25) aufweist, wobei das Energiemodul (24) zur Überwachung wenigstens der Wärmezufuhr (15) und/oder des Ventilators (12) ausgebildet ist und wobei das Prozessmodul (25) zur Überwachung des wenigstens einen Feuchtemesselementes (16, 26, 30) und/oder des Temperaturmesselementes (23) ausgebildet ist.

7. Trockner (100) nach einem der vorgenannten Ansprüche, **dadurch gekennzeichnet, dass** die Steuerung (17) derart ausgebildet ist, dass bei einer geforderten Restfeuchte der textilen Warenbahn (1) bei Verlassen des Trockners (100) die Wärmezufuhren (15) und/oder die Ventilatoren (12) der hintereinander von der textilen Warenbahn (1) durchlaufenen Trocknungsräume (10) mit jeweiligen Energieströmen so versorgt werden, dass ein minimaler Gesamtenergiebedarf erzielt ist.

8. Trockner (100) nach einem der vorgenannten Ansprüche, **dadurch gekennzeichnet, dass** in oder stromabwärts hinter der Öffnung (13) ein Volumenstrommesselement (37) angeordnet ist, mit dem der Volumenstrom der aus der Innenseite (14) abgesaugten Trocknungsluft messbar ist.

9. Trockner (100) nach einem der vorgenannten Ansprüche, **dadurch gekennzeichnet, dass** ein Volumenstrommesselement (38) in einer Zulufteinrichtung (21) und/oder ein Volumenstrommesselement (39) ist in der Ablufteinrichtung (19) angeordnet ist.

10. Trockner (100) nach einem der vorgenannten Ansprüche, **dadurch gekennzeichnet, dass** der Trockner (100) eine Wärmetauschereinrichtung (27) aufweist, mit der Wärme der Abluft (20) aus der Ablufteinrichtung (19) an eine Zuluft (22) einer Zulufteinrichtung (21) übertragbar ist.

11. Verfahren zum Betrieb eines Trockners (100) für eine textile Warenbahn (1) mit zumindest einem Trocknerraum (10), in dem wenigstens eine luftdurchlässige Trommel (11) drehbar angeordnet ist, die von der Warenbahn (1) teilweise umschlungen wird und wobei die Warenbahn (1) mit erwärmter Trocknungsluft durchströmt wird, und wobei ein Ventilator (12) vorgesehen ist, mit dem aus einer Öffnung (13) der Trommel (11) feuchte Trocknungsluft aus der Innenseite (14) der Trommel (11) abgesaugt wird und eine Umwälzung der Trocknungsluft zurück in den Trocknerraum (10) gebildet wird, und wobei eine Wärmezufuhr (15) eingerichtet ist, mit der der Trocknungsluft Wärme zugeführt wird, wobei das Verfahren wenigstens die folgenden Schritte umfasst:
- Bereitstellen eines Feuchtemesselementes (16) in oder stromabwärts hinter der Öffnung (13),
- Messen des Feuchtegrades der aus der Innenseite (14) abgesaugten Trocknungsluft und
- Steuerung wenigstens der Wärmezufuhr (15) in Abhängigkeit des gemessenen Feuchtegrades der aus der Innenseite (14) abgesaugten Trocknungsluft mit einer Steuerung (17).

12. Verfahren nach Anspruch 11, **dadurch gekennzeichnet, dass** die Steuerung (17) ein Energiemodul (24) und ein Prozessmodul (25) aufweist, wobei mit dem Energiemodul (24) wenigstens die Wärmezufuhr (15) und der Ventilator (12) überwacht und gesteuert wird und wobei das Energiemodul (24) mit dem Prozessmodul (25) derart wechselwirkt, dass der Energiebedarf zum Betrieb des Trockners (100) minimal wird, um eine geforderte Restfeuchte der textilen Warenbahn (1) zu erziehen.

## Claims

1. A dryer (100) for a web of textile material (1), with at least one dryer compartment (10), in which at least one air-permeable cylinder (11) is rotatably disposed, around which the web of material (1) may partially loop, and wherein heated air may flow through the web of material (1), and wherein a fan (12) is provided, by means of which humid drying air from the inside (14) of the cylinder (11) may be suctioned from an opening (13) of the cylinder (11), and a circulation of the drying air back into the dryer compartment may be formed, and wherein a heat supply (15) is set-up, by means of which heat may be supplied to the drying air,
**characterized in that** a hygrometer element (16) is disposed in or downstream behind the opening (13),
with which is measurable the degree of humidity of the drying air suctioned from the inside (14), and **in that** the dryer (100) includes a control (17), which is formed to control at least the heat supply (15) depending on the measured degree of humidity of the drying air suctioned from the inside (14).

2. The dryer (100) according to claim 1, **characterized in that** the dryer (100) includes several cylinders (11) with several fans (12) associated to the cylinders (11), wherein respectively one hygrometer element (16) is disposed in the openings (13) of the cylinders (11), and **in that** the control (17) is formed for controlling at least the heat supply (15) to the respective circulated drying air depending on the respectively measured degree of humidity of the drying air from the cylinders (11).

3. The dryer (100) according to claim 1 or 2, **characterized in that** the dryer (100) includes at least one intermediate compartment (18), which is associated to the cylinder (11) or which are respectively associated to the cylinders (11) and into which the drying air suctioned from the inside (14) of the cylinder (11) may flow, wherein the hygrometer element (16) is disposed behind the opening (13) in the intermediate compartment (18).

4. The dryer (100) according to claim 1 to 3, **characterized in that** the dryer (100) includes an outgoing air device (19) for branching of outgoing air (20) from the humid drying air, wherein a hygrometer element (16) is disposed in the outgoing air device (19).

5. The dryer (100) according to any of the aforementioned claims, **characterized in that** a, respectively one thermometer element (23), which is adapted for emitting a temperature value to the control (17), is disposed in the dryer compartment/s (10) or in the intermediate compartment/s (18).

6. The dryer (100) according to any of the aforementioned claims, **characterized in that** the control (17) includes an energy module (24) and a process module (25), wherein the energy module (24) is formed for monitoring at least the heat supply (15) and/or the fan (12), and wherein the process module (25) is formed for monitoring the at least one hygrometer element (16, 26, 30) and/or the thermometer element (23).

7. The dryer (100) according to any of the aforementioned claims, **characterized in that** the control (17) is formed such that for a required residual humidity of the web of textile material (1) upon leaving the dryer (100) the heat supplies (15) and/or the fans (12) of the dryer compartments (10) which the webs of textile material (1) pass one after the other are supplied with respective energy flows such that a minimum overall energy demand is achieved.

8. The dryer (100) according to any of the aforementioned claims, **characterized in that** a volume flow meter element (37) is disposed in or downstream behind the opening (13), by means of which the volume flow of the drying air suctioned from the inside (14) is measurable.

9. The dryer (100) according to any of the aforementioned claims, **characterized in that** a volume flow meter element (38) is disposed in the ingoing air device (21) and/or a volume flow meter element (39) is disposed in the outgoing air device (19).

10. The dryer (100) according to any of the aforementioned claims, **characterized in that** the dryer (100) includes a heat exchanger device (27), by means of which heat of the outgoing air (20) from the outgoing air device (19) is transferable to ingoing air (22) of an ingoing air device (21).

11. A method for operating a dryer (100) for a web of textile material (1) with at least one dryer compartment (10), in which at least one air-permeable cylinder (11) is rotatably disposed, around which the web of material (1) partially loops, and wherein heated drying air may flow through the web of material (1), and wherein a fan (12) is provided, by means of which humid drying air is suctioned from the inside (14) of the cylinder (11) from an opening (13) of the cylinder (11), and a circulation of the drying air back into the dryer compartment (10) is formed, and wherein a heat supply (15) is set-up, by means of which heat is supplied to the drying air, wherein the method comprises at least the following steps:
- providing a hygrometer element (16) in or downstream behind the opening (13),
- measuring the degree of humidity of the drying air suctioned from the inside (14), and
- controlling with a control (17) at least the heat supply (15) depending on the measured degree of humidity of the drying air suctioned from the inside (14).

12. The method according to claim 11, **characterized in that** the control (17) includes an energy module (24) and a process module (25), wherein at least the energy supply (15) and the fan (12) are monitored and controlled with the energy module (24), and wherein the energy module (24) interacts with the process module (25) in such a manner that the energy demand for operating the dryer (100) becomes minimum in order to achieve a required residual humidity of the web of textile material (1).

## Revendications

1. Séchoir (100) pour une nappe de tissu textile (1) avec au moins un espace séchoir (10), dans lequel au moins un tambour (11) perméable à l'air est agencé de façon rotative, lequel est enroulable partiellement par la nappe de tissu (1) et de l'air de séchage chauffé pouvant traverser la nappe de tissu (1), et un ventilateur (12) étant prévu, avec lequel de l'air de séchage humide de l'intérieur (14) du tambour (11) peut être aspiré par une ouverture (13) du tambour (11) et un refoulement de l'air de séchage de retour vers l'espace séchoir (10) pouvant être formé, et une alimentation en chaleur (15) étant mise en place, avec laquelle de la chaleur pouvant être alimentée à l'air de séchage,
**caractérisé en ce qu'**un élément hygromètre (16) est agencé dans ou en aval derrière l'ouverture (13) avec lequel le degré d'humidité de l'air de séchage aspiré de l'intérieur (14) est mesurable, et **en ce que** le séchoir (100) comprend une commande (17),
laquelle est aménagée à contrôler au moins l'alimentation en chaleur (15) en fonction du degré d'humidité mesuré de l'air de séchage aspiré de l'intérieur (14).

2. Séchoir (100) selon la revendication 1, **caractérisé en ce que** le séchoir (100) comprend plusieurs tambours (11) avec plusieurs ventilateurs (12) associés aux tambours (100), respectivement un élément hygromètre (16) étant agencé dans les ouvertures (13) des tambours (11), et **en ce que** la commande (17) est aménagé à contrôler au moins l'alimentation en chaleur (15) à l'air de séchage respectivement refoulé en fonction du degré d'humidité respectivement mesuré de l'air de séchage des tambours (11).

3. Séchoir (100) selon la revendication 1 ou 2, **caractérisé en ce que** le séchoir (100) comprend au moins une chambre intermédiaire (18), laquelle est associée au tambour (11) ou laquelle est associée respectivement aux tambours (11) et dans laquelle l'air de séchage aspiré de l'intérieur (14) du tambour (11) peut passer, l'élément hygromètre (16) étant agencé derrière l'ouverture (13) dans la chambre intermédiaire (18).

4. Séchoir (100) selon la revendication 1 à 3, **caractérisé en ce que** le séchoir (100) comprend un dispositif d'air de sortie (19) pour la dérivation d'air de sortie (20) de l'air de séchage humide, un élément hygromètre (16) étant agencé dans le dispositif d'air de sortie (19).

5. Séchoir (100) selon l'une des revendications mentionnées ci-avant, **caractérisé en ce que** dans l'espace séchoir/les espaces séchoir (10) ou dans la chambre intermédiaire/les chambres intermédiaires (18) est agencé un ou respectivement un élément thermomètre (23), lequel est adapté pour l'émission d'une valeur de température à la commande (17).

6. Séchoir (100) selon l'une des revendications mentionnées ci-avant, **caractérisé en ce que** la commande (17) comprend un module d'énergie (24) et un module de processus (25), le module d'énergie (24) étant aménagé à la surveillance au moins de l'alimentation en chaleur (15) et/ou du ventilateur (12), et le module de processus (25) étant aménagé à la surveillance dudit au moins un élément hygromètre (16, 26, 30) et/ou de l'élément thermomètre (23).

7. Séchoir (100) selon l'une des revendications mentionnées ci-avant, **caractérisé en ce que** la commande (17) est aménagée de telle façon que pour une humidité résiduelle requise de la nappe de tissu textile (1) en sortant du séchoir (100) les alimentations en chaleur (15) et/ou les ventilateurs (12) des espaces séchoir (10) parcourus les uns après les autres par la nappe de tissu textile (1) sont alimentés en flux énergétiques respectifs de sorte qu'un besoin total en énergie minimal soit atteint.

8. Séchoir (100) selon l'une des revendications mentionnées ci-avant, **caractérisé en ce qu'**un élément débitmètre volumétrique (37) est agencé dans ou en aval derrière l'ouverture (13) avec lequel le débit volumétrique de l'air de séchage aspiré de l'intérieur (14) est mesurable.

9. Séchoir (100) selon l'une des revendications mentionnées ci-avant, **caractérisé en ce qu'**un élément débitmètre volumétrique (38) est agencé dans un dispositif d'air d'entrée (21) et/ou un élément débitmètre volumétrique (39) est agencé dans le dispositif d'air de sortie (19).

10. Séchoir (100) selon l'une des revendications mentionnées ci-avant, **caractérisé en ce que** le séchoir (100) comprend un dispositif échangeur de chaleur (27) avec lequel de la chaleur de l'air de sortie (20) du dispositif d'air de sortie (19) est transférable à l'air d'entrée d'un dispositif d'air d'entrée (21).

11. Méthode pour l'opération d'un séchoir (100) pour une nappe de tissu textile (1) avec au moins un espace séchoir (10), dans lequel au moins un tambour (11) perméable à l'air est agencé de façon rotative, lequel est enroulable partiellement par la nappe de tissu (1), et de l'air de séchage chauffé passant à travers la nappe de tissu (1), et un ventilateur (12) étant prévu, avec lequel de l'air de séchage humide de l'intérieur (14) du tambour (11) est aspiré par une ouverture (13) du tambour (11) et un refoulement de l'air de séchage de retour vers l'espace séchoir (10) est formé, et une alimentation en chaleur (15) étant aménagée avec laquelle de la chaleur est alimentée à l'air de séchage, la méthode comportant au moins les étapes suivantes :
- mettre à disposition un élément hygromètre (16) dans ou en aval derrière l'ouverture (13),
- mesurer le degré d'humidité de l'air de séchage aspiré de l'intérieur (14), et
- contrôler avec une commande (17) au moins l'alimentation en chaleur (15) en fonction du degré d'humidité mesuré de l'air de séchage aspiré de l'intérieur (14).

12. Méthode selon la revendication 11, **caractérisée en ce que** la commande (17) comprend un module d'énergie (24) et un module de processus (25), le module d'énergie (24) surveillant et contrôlant au moins l'alimentation en chaleur (15) et le ventilateur (12) et le module d'énergie (24) interagissant avec le module de processus (25) de telle façon que le besoin en énergie pour l'opération du séchoir (100) devient minimal pour obtenir une humidité résiduelle requise de la nappe de tissu textile (1).
